# EUROPÄISCHE PATENTSCHRIFT

(11) **EP 0 004 544 B1**
(45) Veröffentlichungstag und Bekanntmachung des Hinweises auf die Patenterteilung: **16.09.1981**
(21) Anmeldenummer: 79100425.2
(22) Anmeldetag: 13.02.1979
(51) Int. Cl.: H01H 13/64

(54) **Schaltelement mit Raststellen**
Switch unit with latching positions
Elément interrupteur avec des positions d'arrêt

(30) Priorität: 10.04.1978 DE 2815493
(43) Veröffentlichungstag der Anmeldung: 17.10.1979
(73) Patentinhaber: Mannesmann Demag AG, D-4100 Duisburg (DE)
(72) Erfinder: Karpe, Wolfgang, D-5802 Wetter 2 (DE); Kluge, Johannes, D-5802 Wetter 1 (DE); Oemus, Klaus-Dieter, D-5870 Hemer (DE)
(74) Vertreter: Beil, Otto G.

## Beschreibung

Die Erfindung betrifft ein Schaltelement mit einem Druckknopf zum axialen Verschieben eines mit Kontakten versehenen Kontaktträgers, der in einem Gehäuse geführt und von einer Rückstellfeder in Nullstellung beaufschlagt ist, der ferner Raststellen für von Rastfedern beaufschlagte Rastkörper hat.

Das Schaltelement nach der DE-OS 2 056 943 ist ein End- oder Grenzschalter und hat nur eine Ein-und Ausschaltstellung und keine weiteren Schaltstellungen, wie sie zum Schalten verschiedener Geschwindigkeiten von Motoren erforderlich sind. Der Kontaktträger ragt bei diesem Schaltelement mit einem Betätigungsende aus dem Gehäuse heraus und kann dort wohl von einem Maschinenteil direkt betätigt werden, nicht aber von einem Finger oder einem Daumen, denn er springt beim Überschreiten der Totlage schlagartig in eine andere Stellung, d.h. er gibt beim Eindrücken plötzlich nach, was man vielleicht noch ertragen kann. Beim Lösen erfährt er aber eine plötzliche Beschleunigung, die sich als Schlag auf den Finger oder den Daumen schmerzhaft auswirken würde.

Ein weiterer, einstufiger Endschalter mit einem gefederten Druckknopf in vorgeschaltetem Sprungschaltwerk ist durch die DE-AS 1 190 088 bekannt. Die Stellungen des Sprungschaltwerkes werden von Dauermagneten gehalten. Das Sprungschaltwerk betätigt den elektrischen Endschalter, dessen Kontakte zum schnellen Überspringen federbelastet sind. Dies ist eine sehr aufwendige Anordnung, die auch nur für zwei Schaltstellungen und nicht für Geschwindigkeitsänderungen geeignet ist.

Aufgabe der Erfindung ist es daher, ein leicht bedienbares Schaltelement mit Sprungschaltung für mehrere Schaltstellungen zu schaffen. Diese Aufgabe wird dadurch gelöst, dass der Druckknopf über eine Vorspannfeder auf dem Kontaktträger abgestützt ist, an dem die Raststellen für mehrere Schaltstellen in Bewegungsrichtung des Kontaktträgers aneinander anschliessend angeordnet sind. Die Bedienungsperson drückt mit dem Daumen auf den Druckknopf und spannt dabei die Vorspannfeder. Beim Überschreiten eines vorbestimmten Druckes springt der Kontaktträger in die folgende Schaltstellung, wobei die Vorspannfeder entspannt und die Rückstellfeder gespannt wird. Es ändert sich dann wohl der Gegendruck des Druckknopfes auf den Daumen, der Druckknopf verschwindet jedoch nicht plötzlich, was sich sehr unangenehm bemerkbar machen würde. Beim weiteren Steigern des Druckes wird die Vorspannfeder erneut gespannt, und die Rastfedern werden zusammengedrückt, die beim Überschreiten der Raststelle den Kontaktträger in die weitere Schaltstellung treiben und dabei die Rückstellfeder weiter spannen, während die Vorsprungfeder wiederum entspannt wird.

Zum Zurückschalten des Motors reduziert man den Druck auf dem Druckknopf und die Vorspannfeder entspannt sich, während der Kontaktträger zunächst noch in seiner Lage bleibt und die Rückstellfeder voll gespannt ist. Erst wenn die Vorspannfeder fast entspannt ist, überwiegt die Kraft der Rückstellfeder, die den Kontaktträger sprungartig in die nächste Raststelle treibt, wobei die Vorspannfeder erneut gespannt wird, was sich jedoch nicht störend in dem auf dem Druckknopf liegenden Daumen bemerkbar macht.

Die Raststellen sind unterschiedlich tief. Es ist die Raststelle für die Ruhestellung am tiefsten und somit am schwersten zu überwinden. Ein leichtes, unbeabsichtigtes Antippen des Druckknopfes führt noch nicht zum Einschalten des Motors. Die Raststelle für die 2. Stufe, d. h. für den Schnellgang, ist am flachsten und kann beim Nachlassen des Druckes auf den Druckknopf schnell zur 1. Stufe hin verlassen werden.

In weiterer Ausgestaltung der Erfindung sind im Kontaktträger Kontakte paarweise angeordnet und die Kontakte einer Schaltstellung relativ zu den Kontakten der anderen Schaltstellung in Bewegungsrichtung des Kontaktträgers verschiebbar. Beim Betätigen des Druckknopfes werden zum Erreichen der ersten Schaltstellung aussereinem alle Kontakte bewegt, wobei jedoch nur zwei Kontakte zu den entsprechenden Kontaktanschlüssen gelangen, während der andere Kontakt erst beim weiteren Bewegen des Druckknopfes und des Kontaktträgers in die zweite Schaltstellung gebracht wird.

Die relativ zueinander verschiebbaren Kontakte sind durch Kontaktfedern aneinander abgestützt und in Bewegungsrichtung des Kontaktträgers in diesem in Kontaktschlitzen geführt. Jeweils einer der relativ zueinander verschiebbaren Kontakte liegt in der Endstellung des entlasteten Druckknopfes an Kontaktanschlüssen so an, dass zwischen diesem Kontakt und dem zugehörigen Kontaktanschlag des Kontaktträgers ein von der Rückstellfeder gehaltener Vorspannabstand für die Bewegung des Kontaktträgers vorhanden ist. Dieser Vorspannabstand ermöglicht ein teilweises Entspannen der Kontaktfeder beim Verschieben des Kontaktträgers in Lösungsrichtung des jeweils geschlossenen Kontaktes. Dieses Entspannen ist erforderlich, da beim Umspringen des Kontaktträgers von einer Stellung in die andere ein plötzliches Lösen der Kontakte von den Kontaktanschlüssen erfolgen muss. Eine gespannte Kontaktfeder würde dies verhindern oder mindestens erschweren. Der Vorspannabstand ist grösser als die Hälfte des Abstandes der die Raststellen bildenden Rastnocken voneinander. Der Zeitpunkt des Umschaltens wird somit stets von den Rastkörpern bestimmt, wenn sie von einer Raststelle in die andere überspringen und nicht von den Federn, deren Stärke nie genau bestimmbar ist und deren Stärkenverhältnisse sich auch nicht schlagartig ändern.

In weiterer Ausgestaltung der Erfindung ist die Kraft der Rückstellfeder, von denen mehrere nebeneinander angeordnet sein können und gemeinsam auf den Kontaktträger wirken, sowie die Kraft aller Kontaktfedern und die auf die Rastnocken des Kontaktträgers wirksame, seine Verschiebung hemmende Kraft der Rastfedern im entspannten Zustand der Federn schwächer als die Kraft der Vorspannfeder, wenn diese gespannt ist. Beim Überschreiten des Schaltpunktes werden die Kontaktfedern entspannt und die Rückstellfedern gespannt. Die Kontaktfedern spannen sich wieder, während die Rückstellfedern beim Einschalten stets gespannt bleiben. Deren Entspannung wird von den Rastfedern und dem um den Schaltweg des Kontaktträgers reduzierten Enddruck der Vorspannfeder verhindert. Die Vorspannfeder ist bei einem schwachen Druck so wenig vorgespannt, dass sie trotz Unterstützung durch die Rastfedern schwächer ist als die Kraft der Rückstellfedern, die vorübergehend auch die zwei sich gegenüberliegenden Rastfedern spannen.

Vorzugsweise sind zwischen dem Druckknopf und dem Kontaktträger die Annäherung dieser Teile begrenzende Druckfüsse vorhanden. Sie halten die Kontakte der ersten Schaltstufe des Schaltelementes auch beim Bruch oder Ermüdung der Vorspannfeder funktionsfähig und bewirken zwangsläufig die Bewegung des Kontaktträgers. Die Druckfüsse sind am Druckknopf angeordnet und in Nuten einer den Druckknopf führenden Bohrung geführt, die in einer auf den Grundkörper aufgeschraubten Deckplatte Anschlagbegrenzungen für die Druckfüsse hat, damit der Druckknopf nicht von der Vorspannfeder aus dem Schaltelement herausgedrückt wird. Die Anschlagbegrenzungen halten die am Druckknopf anliegende Vorspannfeder stets unter einer kleinen Vorspannung. Diese Anordnung ermöglicht eine leichte Montage des Schaltelementes mit seinen Einbauteilen. Die Kontaktanschlüsse und der Kontaktträger werden in den stehfähigen Grundkörper eingesetzt, und die Vorspannfeder mit dem Druckknopf werden auf den Kontaktträger gestellt. Die Deckplatte wird mit der Bohrung über den Druckknopf gestülpt und mit dem Grundkörper verschraubt. Hierbei hält die Deckplatte in Führungen des Grundkörpers auch U-Profilstücke für von den Rastfedern in die Raststellen gedrückte Rastkörper. Jedes U-Profil-Stück hat an den Innenseiten der Flansche Führungs-Nuten für Zapfen des Rastkörpers sowie für ein zwischen diesem und der Rastfeder vorhandenes Drucklager. Das Profilstück hat ferner an dem dem Rastkörper entgegengesetzten Ende einen Federboden mit Zapfen für die Rastfeder. Die Kontaktanschlüsse sind in Nuten des Grundkörpers eingesetzt.

Ein Ausführungsbeispiel der Erfindung ist in den Zeichnungen dargestellt und im folgenden erläutert.

Es zeigt:
Fig. 1 ein Schaltelement in der Ansicht von unten,
Fig. 2 das Schaltelement in derStirnansicht, zum Teil im Schnitt,
Fig. 3-5 Querschnitte durch das Schaltelement, in der Schnittebene X-X in Fig. 1 (Fig. 3 in Ruhestellung, Fig. 4 in der 1. Stufe, Fig. 5 in der2. Stufe),
Fig. 6 den Druckknopf entsprechend Fig. 3 sowie seine Anordnung im Querschnitt,
Fig. 7 einen Querschnitt durch das U-förmige Profilstück mit dem Rastkörper, im grösseren Massstab,
Fig. 8 ein Schaltkraft-Schaltweg-Diagramm.

Das Schaltelement hat einen Grundkörper 1 und eine mit Schrauben 3 an den vier Ecken aufgeschraubte Deckplatte 2 mit einer Bohrung 2a mit Nuten 2c für Druckfüsse 4b eines Druckknopfes 4, der über eine Vorspannfeder 5 auf einem in dem Grundkörper 1 geführten Kontaktträger 7 abgestützt ist. Das Schaltelement wird von Schrauben 3a in einem nichtgezeichneten Schaltergehäuse befestigt. In Figur 1 sind auch die Schrauben a'-d' der oberen Kontaktanschlüsse a und c sowie der unteren Kontaktanschlüsse bund d zu erkennen.

Der in den Fig. 2 und 3 gezeichnete Kontaktträger 7 wird mit seinen Kontakten A, B, C und D, wenn der Druckknopf 4 nicht eingedrückt ist, von zwei nebeneinander angeordneten, sich auf den Boden 1a des Grundkörpers 1 abstützenden Rückstellfedern 6 in der Ruhestellung gehalten. Der Druckknopf 4 hat eine Federbohrung 4a zur Aufnahme der Vorspannfeder 5 und zwei in den Fig. 2 und 6 erkennbare Druckfüsse 4b, über die der Kontaktträger 7 beim Bruch der Vorspannfeder 5 betätigt wird. Die öffnende Bewegungsrichtung des Druckknopfes 4 wird von in Fig. 6 erkennbaren Vorspannanschlägen 4c der Druckfüsse 4b begrenzt, die bei nichtbetätigtem Druckknopf 4 an Druckknopfhaltern 2b der Deckplatte 2 anliegen.

Im Kontaktträger 7 sind beim Ausführungsbeispiel vierKontakteA, B, C und D in Bewegungsrichtung des Kontaktträgers bis zum Anliegen an Kontaktanschlägen 7b verschiebbar gelagert. Je zwei sich gegenüberliegende Kontakte A und B bzw. C und D sind in Kontaktschlitzen 7a geführt und werden von einer Kontaktfeder 8 auseinandergedrückt, wobei die Kontaktanschläge 7b des Kontaktträgers 7 bzw. die Kontaktanschlüsse a-d die Endstellungen festlegen. Zwischen den Kontakten A und C und den Kontaktanschlägen 7b ist jeweils ein Vorspannabstand 13 vorhanden, der von der Kontaktfeder 8 ausgeglichen wird.

Für die Kontaktfedern 8 sind Federbohrungen 7c im Kontaktträger 7 vorhanden, von denen zwei gleichzeitig als Führungsaufnahme für die am Federboden 7d anliegenden Rückstellfedern 6 dienen.

Der Kontaktträger 7 hat gem. Fig. 3 unter dem Druckknopf 4 einen Betätigungsknopf 7e mit einem Federführungsansatz 7f für die Vorspannfeder 5 und übereinander auf zwei sich gegenüberliegenden Seiten drei Rastnocken 7g für zwei Schaltstellungen. Zwischen den Rastnocken 7g und unter dem unteren Rastnocken sind Raststellen unterschiedlicher Tiefe für walzenförmige Rastkörper 10 vorhanden, die von Rastfedern 9 über zwischengelegte Drucklager 12 stets in die Raststellen gedrückt werden. Jeder Rastkörper 10 ist mit dem Drucklager 12 senkrecht zum Kontaktträger 7 in in Fig. 7 eingezeichneten Nuten 11a eines U-förmigen Profilstückes 11 geführt, an dessen Federboden 11b sich die auf einem Zapfen 11 c geführte Rastfeder 9 abstützt. Das Profilstück 11 liegt mit dem Federboden 11 b an einem nichterkennbaren Anschlag des Grundkörpers 1 an und wird von der Deckplatte 2 gegen Hochspringen gesichert.

Fig. 3 zeigt das Schaltelement mit seinen Kontakten in der Ausschaltstellung entsprechend der Schnittangabe X-X aus Fig. 1. Die Aus-Kontakte A und C liegen unter der Wirkung der Kontaktfedern 8 an den Kontaktanschlüssen a und c, während die Kontakte B und D kontaktlos sind. Die Vorspannfeder 5 sowie die Rückstellfedern 6 sind entspannt. Die Rastkörper 10 sind in der unteren Raststelle.

Fig. 4 zeigt das Schaltelement in der 1. Schaltstufe. Der Kontakt C wurde durch Verschieben des Kontaktträgers 7 von dessen Kontaktanschlag 7b geöffnet. Kontakt A liegt noch unter der Wirkung seiner entspannten Kontaktfeder 8 am Kontaktanschluss a. Kontakt B liegt am Kontaktanschluss b und ist damit geschlossen. Die Rückstellfedern 6 sind leicht gespannt. Die Rastkörper 10 liegen in der mittleren Raststelle.

Fig. 5 zeigt das Schaltelement in der 2. Schaltstufe mit geöffneten Kontakten A und C sowie geschlossenen Kontakten B und D. Die Rückstellfedern 6 sowie die Kontaktfedern 8 sind stark gespannt. Die Rastkörper 10 liegen in der oberen Raststelle.

Die Vorspannfeder5 wird nur beim Einleiten des Schaltvorganges gespannt. Sie entspannt sich wieder, wenn die Rastnocken 7g die Rastkörper 10 gegen den Druck der Rastfedern 9 zurückgedrängt haben und die Rastkörper 10 in die gewünschte Raststellung gelangen.

Die Kontaktfedern 8 und Rückstellfedern 6 sind so stark, dass sie beim Nachlassen des Druckes auf den Druckknopf 4 die Vorspannfeder 5 zusammendrücken und ausserdem den Druck der Rastfedern 9 überwinden und so die Kontakte A-D stufenweise in die Ausschaltstellen zurückdrücken.

Fig. 8 zeigt im Diagramm den Schaltweg S und die Schaltkraft F mit den Weg-Kraft-Verläufen Y für Einschalten und Z fürAusschalten des Motors. Die Schaltpunkte sind durch plötzliches Ändern der Schaltkraft F zu erkennen und liegen im instabilen Bereich des Betätigungsweges.

## Patentansprüche

1. Schaltelement mit einem Druckknopf (4) zum axialen Verschieben eines mit Kontakten versehenen Kontaktträgers (7), der in einem Gehäuse geführt und von einer Rückstellfeder (6) in Null-Stellung beaufschlagt ist, derferner Raststellen fürvon Rastfedern beaufschlagte Rastkörper hat, dadurch gekennzeichnet, dass der Druckknopf (4) übereine Vorspannfeder (5) auf dem Kontaktträger (7) abgestützt ist, an dem die Raststellen für mehrere Schaltstellungen in Bewegungsrichtung des Kontaktträgers (7) aneinander anschliessend angeordnet sind.

2. Schaltelement nach Anspruch 1, dadurch gekennzeichnet, dass die Raststellen unterschiedlich tief sind.

3. Schaltelement nach Anspruch 1, dadurch gekennzeichnet, dass in dem Kontaktträger (7) Kontakte paarweise angeordnet sind und dass die Kontakte (A, C) einer Schaltstellung relativ zu den Kontakten (B, D) der anderen Schaltstellung in Bewegungsrichtung des Kontaktträgers (7) verschiebbar sind.

4. Schaltelement nach Anspruch 3, dadurch gekennzeichnet, dass die relativ zueinander verschiebbaren Kontakte (A zu B und C zu D) durch Kontaktfedern (8) aneinander abgestützt und in Bewegungsrichtung des Kontaktträgers (7) in diesem in Kontaktschlitzen (7a) geführt sind und dass jeweils einer (A, C) der relativ zueinander verschiebbaren Kontakte in der Endstellung des entlasteten Druckknopfes (4) an Kontaktanschlüssen (a, c) so anliegt, dass zwischen diesem Kontakt (A, C) und dem zugehörigen Kontaktanschlag (7b) des Kontaktträgers (7) ein von der Rückstellfeder (6) gehaltener Vorspannabstand (13) für die Bewegung des Kontaktträgers (7) vorhanden ist.

5. Schaltelement nach Anspruch 4, dadurch gekennzeichnet, dass der Vorspannabstand (13) grösser ist als die Hälfte des Abstandes der die Raststellen bildenden Rastnocken (7g) voneinander.

6. Schaltelement nach Anspruch 4, dadurch gekennzeichnet, dass die Kraft der Rückstellfedern (6) sowie die der Kontaktfedern (8) und die auf Rastnocken (7g) des Kontaktträgers (7) wirksame, seine Verschiebung hemmende Kraft der Rastfedern (9) in entspanntem Zustand der Federn (6, 8) schwächersind als Kraft der Vorspannfeder (5), die aber im entspannten Zustand trotz Unterstützung durch die die Bewegung des Kontaktträgers (7) mit seinen Rastnocken (7g) hemmende Kraft der Rastfedern (9) schwächer ist als die der Rückstellfedern (6) sowie der Kontaktfedern (8).

7. Schaltelement nach Anspruch 1, dadurch gekennzeichnet, dass zwischen dem Druckknopf (4) und dem Kontaktträger (7) die Annäherung dieser Teile begrenzende Druckfüsse (4b) vorhanden sind.

8. Schaltelement nach Anspruch 7, dadurch gekennzeichnet, dass die Druckfüsse (4b) am Druckknopf (4) angeordnet und in Nuten (2c) einer den Druckknopf führenden Bohrung (2a) geführt sind, die in einer auf den Grundkörper (1) aufgeschraubten Deckplatte (2) vorhanden ist, welche den Druckknopf (4) entgegen dem Druck der Vorspannfeder (5) in der Deckplatte (2) haltende Anschlagbegrenzungen (2b) für die Druckfüsse (4b) hat.

9. Schaltelement nach Anspruch 1, dadurch gekennzeichnet, dass in dem Grundkörper (1) senkrecht zur Bewegung des Kontaktträgers (7) in Höhe seiner Raststellen Führungen (1a) für Profilstücke (11) vorhanden sind, in denen die von Rastfedern (9) in die Raststellen beaufschlagte Rastkörper (10) geführt sind.

10. Schaltelement nach Anspruch 9, dadurch gekennzeichnet, dass jedes Profilstück (11) in einer Führung (1a) des Grundkörpers (1) fixiert und von der Deckplatte (2) gegen Abheben gesichert ist.

11. Schaltelement nach Anspruch 9, dadurch gekennzeichnet, dass das Profilstück (11) ein U-Profil ist und an den Innenseiten der Flansche Nuten (11a) für Zapfen (10a) des Rastkörpers (10) sowie für ein zwischen diesem und der Rastfeder (9) angeordnetes Drucklager (12) hat und dass das Profilstück an dem dem Rastkörper (10) entgegengesetzten Ende einen Federboden (11b) und Zapfen (11c) für die Rastfeder (9) hat.

12. Schaltelement nach Anspruch 1, dadurch gekennzeichnet, dass die Kontaktanschlüsse (a, b, c, d) in Nuten des Grundkörpers eingesetzt sind.

## Claims

1. Switch element having a press-button (4) for the axial displacement of a contact carrier (7) provided with contacts, which is guided in a housing and loaded by a return spring (6) into the zero position and which further has detents for detent bodies loaded by detent springs, characterised in that the press-button (4) is supported through a pre-stressed spring (5) on the contact carrier (7) on which the detents for several switch positions are arranged adjoining one another in the direction of movement of the contact carrier (7).

2. Switch element according to claim 1, characterised in that the detents are of different depths.

3. Switch element according to claim 1, characterised in that contacts are arranged in pairs in the contact carrier (7) and in that the contacts (A, C) of one switch position are displaceable in the direction of movement of the contact carrier (7) in relation to the contacts (B, D) of the other switch position.

4. Switch element according to claim 3, characterised in that the mutually relatively displaceable contacts (A to B and C to D) are supported on one another by contact springs (8) and guided in the direction of the movement of the contact carrier (7) in the latter in contact slots (7a) and in that in each case on (A, C) of the mutually relatively displaceable contacts, when the unloaded press-button (4) is in the end position, rests on contact terminals (a, c) in such a way that between this contact (A, C) and the associated contact stop (7b) of the contact carrier (7) there is provided a pre-stressed spacing (13), held by the return spring (6), for the movement of the contact carrier (7).

5. Switch element according to Claim 4, characterised in that the pre-stressed spacing (13) is larger than half of the distance from one another of the detent dogs (7g) forming the detents.

6. Switch element according to claim 4, characterised in that the force of the return springs (6), that of the contact springs (8) and the force of the detent springs (9) acting upon detent dogs (7g) of the contact carrier (7) and inhibiting its displacement, in the relaxed condition of the springs (6, 8), are weaker than the force of the pre-stressed spring (5), which however in the relaxed condition, despite supporting by the force of the detent springs (9) inhibiting the movement of the contact carrier (7) with its detent dogs (7g), is weaker than that of the return springs (6) and of the contact springs (8).

7. Switch element according to claim 1, characterised in that between the press-button (4) and the contact carrier (7) there are pressure feet (4b) which limit the mutual approach of these parts.

8. Swich element according to claim 7, characterised in that the pressure feet (4b) are arranged on the press-button (4) and guided in grooves (2c) of a bore (2a) guiding the press-button and present in a cover plate (2) screwed on to the basic body (1), which plate has stop limiers (2b) for the pressure feet (4b) which hold the press-button in the cover plate (2) against the pressure of the prestressed spring (5).

9. Switch element according to claim 1, characterised in that guides (1a) for profiled pieces (11) are present in the basic body (1) perpendicular to the movement of the contact carrier (7), at the level of its detents, in which guides the detent bodies (10) loaded by detent springs (9) into the detents are guided.

10. Switch element according to claim 9, characterised in that each profiled piece (11) is fixed in a guide (1a) of the basic body (1) and secured by the cover plate (2) against lifting away.

11. Switch element according to claim 9, characterised in that the profiled piece (11) is a U-section and has, on the inner sides of the flanges, grooves (11a) for journals (10a) of the catch body (10) and for a thrust bearing (12) arranged between the latter and the detent spring (9), and in that the profiled piece has at the end opposite to the catch body (10) a spring base (11b) and pegs (11c) for the detent spring (9).

12. Switch element according the claim 1, characterised in that the contact terminals (a, b, c, d) are inserted into grooves of the basic body.

## Revendications

1. Elément de commutation comportant un bouton poussoir (4) pour la translation axiale d'un support de contact (7) muni de contacts, qui est guidé dans un boîtier et qui est rappelé en position de zéro par un ressort de rappel (6), qui comporte en outre des points d'encliquetage pour des corps d'encliquetage sollicités par des ressorts d'encliquetage, élément caractérisé en ce que le boton poussoir (4) s'appuie sur le support de contact (7) par l'intermédiaire d'un ressort de précontrainte (5), et ce support est muni des points d'encliquetage pour plusieurs positions de commutation adjacentes dans le sens de déplacement du support de contact (7).

2. Elément de commutation selon la revendication 1, caractérisé en ce que les points d'encliquetage ont une profondeur différente.

3. Elément de commutation selon la revendication 1, caractérisé en ce que des contacts sont prévus par paires sur le support de contact (7) et en ce que les contacts (A, C) ne peuvent être coulissés d'une position de commutation par rapport aux contacts (B, D) de l'autre position de commutation dans le sens de déplacement du support de contact (7).

4. Elément de commutation selon la revendication 3, caractérisé en ce que les contacts (A vers B et C vers D) coulissant relativement entre eux, sont appuyés les uns sur les autres par des ressorts de contact (8) et sont guidés dans des fentes de contact (7a) du support de contact (7), et en ce que chaque fois l'un (A, C) des contacts coulissant de façon relative entre eux s'appuie contre les bornes de contact (a, c) en position d'extrémité de détente du bouton poussoir (4), et entre ce contact (A, C) et la butée de contact (7b) correspondante du support de contact (7), il y a un intervalle de précontrainte (13) conservé par le ressort de rappel (6) pour le déplacement du support de contact (7).

5. Elément de commutation selon la revendication 4, caractérisé en ce que l'intervalle de précontrainte (13) est supérieur à la moitié de la distance des cames d'encliquetage (7g) qui forment les points d'encliquetage.

6. Elément de commutation selon la revendication 4, caractérisé en ce que la forme des ressorts de rappel (6) ainsi que celle des ressorts de contact (8) et celle des ressorts d'encliquetage (9) agissant sur les cames d'encliquetage (7g) du support de contact (7) en retenant son déplacement, à l'état détendu des ressorts (6,8) est inférieur à la force du ressort de précontrainte (5) mais qui, à l'état détendu et malgré le renfort apporté par la force des ressorts (9) qui gênent le mouvement du support de contact (7) et des cames de contact (7g), est inférieur à la force des ressorts de rappel (6) et des ressorts de contact (8).

7. Elément de commutation selon la revendication 1, caractérisé en ce qu'il comporte des pattes de pression (4b) entre le bouton poussoir (4) et le support de contact (7), ces talons limitant le rapprochement de ces pièces.

8. Elément de commutation selon la revendication 7, caractérisé en ce que les pattes de pression (4b) sont prévus sur le bouton poussoir (4) et sont guidés dans des rainures (2c) d'un perçage (2a) qui guide les boutons poussoirs, ce perçage se trouvant dans une plaque de recouvrement (2) vissée sur le corps de base (1) et qui comporte des butées de limite de mouvement (2b) pour les pattes de pression (4b) retenant le bouton poussoir (4) contre la force du ressort de précontrainte (5) dans la plaque de recouvrement (2).

9. Elément de commutation selon la revendication 1, caractérisé en ce que dans le corps de base 1, perpendiculairement au mouvement du support de contact (7) et à hauteur de ces points d'encliquetage, il est prévu de moyens de guidage (1a) pour des pièces profilées (11) dans lesquelles sont guidés les organes d'encliquetage (10) chargés par les ressorts d'encliquetage (9) dans les points d'encliquetage.

10. Elément de commutation selon la revendication 9, caractérisé en ce que chaque pièce profilée (11) est fixée dans un moyen de guidage (1a) du corps de base (1) et est bloqué en soulèvement par la plaque de recouvrement (2).

11. Elément de commutation selon la revendication 9, caractérisé en ce que la pièce profilée (11) a un profil en U et possède sur les côtés intérieurs des brides, des rainures (11a) pour les tourillons (10a) des organes d'encliquetage (10) ainsi que pour un palierde pression (12) prévu entre l'organe d'encliquetage et le ressort d'encliquetage (9), et en ce que la pièce profilée comporte à l'extrémité opposée un organe d'encliquetage (10), un fond élastique (11 b) et un goujon (11 c) pour les ressorts d'encliquetage (9).

12. Elément de commutation selon la revendication 1, caractérisé en ce que les pièces de contact (a, b, c, d) sont placées dans des rainures du corps de base.
